# EUROPÄISCHE PATENTSCHRIFT

(11) **EP 2 356 034 B1**
(45) Veröffentlichungstag und Bekanntmachung des Hinweises auf die Patenterteilung: **08.03.2017**
(21) Anmeldenummer: 09763877.9
(22) Anmeldetag: 03.12.2009
(51) Int. Cl.: B65D 5/02, B65D 85/10

(54) **PACKUNG FÜR ZIGARETTEN UND ZUSCHNITT ZUR HERSTELLUNG EINER SOLCHEN PACKUNG**
PACKAGE FOR CIGARETTES AND CUTOUT FOR THE PRODUCTION OF SUCH A PACKAGE
PAQUET DE CIGARETTES ET PIÈCE DÉCOUPÉE POUR LA PRODUCTION D'UN TEL PAQUET

(30) Priorität: 12.12.2008 DE 102008061661
(43) Veröffentlichungstag der Anmeldung: 17.08.2011
(62) Teilanmeldung aus: 16002376.8
(73) Patentinhaber: Focke & Co. (GmbH & Co. KG), 27283 Verden (DE)
(72) Erfinder: STEINKAMP, Irmin, 21217 Seevetal (DE); ENGEL, Gisbert, 27308 Luttum (DE); HEIN, Viktor, 27308 Luttum (DE)
(74) Vertreter: Ellberg, Nils
(86) Internationale Anmeldenummer: PCT/EP2009/008606
(87) Internationale Veröffentlichungsnummer: WO 2010/066370

(56) Entgegenhaltungen:
- EP-A1- 0 930 245
- WO-A1-02/32786
- DE-U1-202004 010 230

## Beschreibung

Die Erfindung betrifft eine Packung für Zigaretten, gemäß dem Oberbegriff des Anspruchs 1.

Derartige Packungen sind aus DE 20 2004 010 230 U1, EP 0 930 245 A1 und WO 02/32786 A1 in zahlreichen Ausführungsformen bekannt. Neben Packungen mit quaderförmiger Gestalt sind auch Packungen bekannt, die einen sechseckigen oder achteckigen Querschnitt oder abgerundete Packungskanten aufweisen. Weiterhin bekannt sind Packungen die rückseitig rechtwinklige und vorderseitig abgeschrägte Packungskanten aufweisen. Diese besonderen Packungsformen sind einerseits vor dem Hintergrund der möglichst platzsparenden Anordnung des Packungsinhalts und andererseits vor dem Hintergrund einer möglichst ins Auge fallenden Packungsgestaltung entwickelt worden. Hiervon unabhängig besteht das Problem, dass (Zigaretten-) Packungen häufig kopiert werden.

Hiervon ausgehend liegt der Erfindung die Aufgabe zu Grunde Packungen der eingangs genannten Art weiterzuentwickeln, insbesondere im Hinblick auf eine (noch) auffälligere Packungsgestaltung und/oder im Hinblick auf eine Form, die schwieriger zu kopieren ist.

Eine Packung zur Lösung dieser Aufgabe weist die Merkmale des Anspruchs 1 auf.

Der abweichende Verlauf kann dadurch gegeben sein, dass die Seitenwände im Bereich der Zwischenfläche einen gekrümmten Verlauf aufweisen und/oder winklig zur Ebene der jeweiligen Seitenwand verlaufen.

Vorzugsweise ist die Zwischenfläche derart angeordnet, dass die aufrechte Faltlinie zwischen den benachbarten Seitenwänden durch entlang der Kontur der Zwischenfläche verlaufende Schwächungslinien zwischen den Seitenwänden und der Zwischenfläche fortgesetzt wird. Insbesondere erfolgt dies derart, dass die Schwächungslinien ausgehend von einem unteren Ende der Faltlinie im Übergang zur Zwischenfläche zunächst divergierend verlaufen und dann nach erreichen eines Punktes der maximalen Breite der Zwischenfläche wieder konvergierend verlaufen zu einem oberen Ende der Faltlinie im Übergang zur Zwischenfläche.

Gemäß einem bevorzugten Ausführungsbeispiel kann vorgesehen sein, dass die Kontur der Zwischenfläche einem auf eine Spitze gestellten Viereck, insbesondere einer Raute entspricht, vorzugsweise derart, dass (obere und untere) Eckpunkte des Vierecks einerseits auf (oberen und unteren) Enden der Faltlinie im Übergang zur Zwischenfläche liegen und andererseits (seitliche) Eckpunkte auf Faltlinien im Übergang der benachbarten Seitenwände zu weiteren benachbarten Seitenwänden liegen.

Alternativ kann die Zwischenfläche eine linsenförmige Kontur aufweisen, vorzugsweise derart, dass (obere und untere) Endpunkte der Zwischenfläche auf der Faltlinie zwischen den benachbarten Seitenwänden liegen und dass die Zwischenfläche sich seitlich bis zu Faltlinien im Übergang der benachbarten Seitenwänden zu weiteren benachbarten Seitenwänden erstreckt.

Eine weitere Besonderheit kann darin bestehen, dass die Zwischenfläche im Bereich des Schachtelteils ausgebildet ist und der Deckel keine Zwischenfläche aufweist. Diese Lösung weist den Vorteil auf, dass der Kragen der Packung in üblicher Weise ausgebildet sein kann und keine Zwischenflächen aufweisen muss.

Gemäß einer bevorzugten Ausgestaltung der Erfindung ist die Zwischenfläche mit Abstand von der Unterseite und der Oberseite der jeweiligen Seitenwand ausgebildet, insbesondere mit Abstand zu einer Faltlinie im Übergang zur Bodenseite und mit Abstand zu einer Schließkante des Schachtelteils.

Eine weitere bevorzugte Ausführungsform sieht vor, dass die Packung mehrere Zwischenflächen an den gleichen benachbarten Seitenwänden und/oder verschiedenen benachbarten Seitenwänden aufweist, insbesondere derart, dass mehrere Zwischenflächen übereinander an den gleichen benachbarten Seitenwänden angeordnet sind, vorzugsweise mit Abstand zueinander.

Bevorzugt ist die Zwischenfläche im Übergang von einer Vorderseite und/oder Rückseite der Packung zu einer Schmalseite der Packung angeordnet, wobei die Zwischenfläche sich auch über mehrere benachbarte Seitenwände erstrecken kann. Die kann beispielsweise bei Packungen mit abgerundeten Packungskanten der Fall sein, bei denen die Packung im Bereich der abgerundeten Packungskanten aus mehreren schmalen Seitenwänden besteht, die segmentartig angeordnet sind.

Gemäß einer besonderen Ausführungsform kann eine Vorderwand der Packung schräg verlaufende, insbesondere abgewinkelte, Faltlinien aufweisen und dass sich an den an die Vorderwand anschließenden Seitenwänden jeweils Zwischenflächen ausgebildet sind, die sich seitlich bis an die schräg gerichteten Faltlinien der Vorderwand erstrecken. Bevorzugte Weiterentwicklungen und vorteilhafte Ausführungsformen des erfindungsgemäßen Zuschnitts ergeben sich aus den Unteransprüchen und der Beschreibung im Übrigen.

Bevorzugte Ausführungsbeispiele der Erfindung werden nachfolgend anhand der Zeichnung erläutert. In dieser zeigen:
- Fig. 1: eine erfindungsgemäße Packung für Zigaretten in räumlicher Darstellung,
- Fig. 2: die Packung gemäß Fig. 1 mit geöffnetem Deckel,
- Fig. 3: die Packung gemäß Fig. 1 in einer Frontansicht,
- Fig. 4: die Packung gemäß Fig. 1 in einer Seitenansicht,
- Fig. 5: die Packung gemäß Fig. 1 in einer Rückansicht,
- Fig. 6: einen Zuschnitt für die Herstellung der Packung gemäß Fig. 1,
- Fig. 7: einen Zuschnitt für einen Kragen der Packung gemäß Fig. 1,
- Fig. 8: eine vergrößerte Darstellung von Seitenwänden der Packung gemäß Pfeil VIII in Fig. 1 im Bereich einer Zwischenfläche,
- Fig. 9: einen Vertikalschnitt entlang Schnittlinie IX - IX in Fig. 8,
- Fig. 10: einen Horizontalschnitt entlang Schnittlinie X - X in Fig. 8,
- Fig. 11: einen Schnitt entlang Schnittlinie XI - XI in Fig. 6,
- Fig. 12: einen Schnitt entlang Schnittlinie XII - XII in Fig. 6,
- Fig. 13: ein zweites Ausführungsbeispiel einer erfindungsgemäßen Packung für Zigaretten in einer Darstellung gemäß Fig. 1,
- Fig. 14: die Packung gemäß Fig. 13 mit geöffnetem Deckel,
- Fig. 15: die Packung gemäß Fig. 13 in einer Frontansicht,
- Fig. 16: die Packung gemäß Fig. 13 in einer Seitenansicht,
- Fig. 17: die Packung gemäß Fig. 13 in einer Rückansicht,
- Fig. 18: einen Zuschnitt für die Herstellung der Packung gemäß Fig. 13,
- Fig. 19: einen Zuschnitt für einen Kragen der Packung gemäß Fig. 13,
- Fig. 20: eine vergrößerte Darstellung von Seitenwänden der Packung gemäß Pfeil XX in Fig. 13 im Bereich einer Zwischenfläche,
- Fig. 21: einen Vertikalschnitt entlang Schnittlinie XXI - XXI in Fig. 20,
- Fig. 22: einen Horizontalschnitt entlang Schnittlinie XXII - XXII in Fig. 20,
- Fig. 23: ein drittes Ausführungsbeispiel einer erfindungsgemäßen Packung für Zigaretten in einer Darstellung gemäß Fig. 1,
- Fig. 24: ein viertes Ausführungsbeispiel einer Packung für Zigaretten in einer Darstellung gemäß Fig. 1,
- Fig. 25: einen Horizontalschnitt entlang Schnittlinie XXV - XXV in Fig. 25 und 29,
- Fig. 26: eine Einzelheit gemäß Markierung XXVI in Fig. 25 in vergrößertem Maßstab,
- Fig. 27: ein fünftes Ausführungsbeispiel einer erfindungsgemäßen Packung für Zigaretten in einer Darstellung gemäß Fig. 1,
- Fig. 28: einen Horizontalschnitt entlang Schnittlinie XXV - XXV in Fig. 25,
- Fig. 29: ein sechstes Ausführungsbeispiel einer erfindungsgemäßen Packung für Zigaretten in einer Darstellung gemäß Fig. 1,
- Fig. 30: ein siebtes Ausführungsbeispiel einer erfindungsgemäßen Packung für Zigaretten in einer Darstellung gemäß Fig. 1,
- Fig. 31: einen Horizontalschnitt entlang Schnittlinie XXXI - XXXI in Fig. 30,
- Fig. 32: ein achtes Ausführungsbeispiel einer erfindungsgemäßen Packung für Zigaretten in einer Darstellung gemäß Fig. 1,
- Fig. 33: ein neuntes Ausführungsbeispiel einer erfindungsgemäßen Packung für Zigaretten in einer Darstellung gemäß Fig. 1,
- Fig. 34: die Packung gemäß Fig. 33 mit geöffnetem Deckel,
- Fig. 35: die Packung gemäß Fig. 33 in einer Frontansicht,
- Fig. 36: die Packung gemäß Fig. 33 in einer Seitenansicht,
- Fig. 37: die Packung gemäß Fig. 33 in einer Rückansicht,
- Fig. 38: die Packung gemäß Fig. 33 in einer Draufsicht,
- Fig. 39: einen Zuschnitt für die Herstellung der Packung gemäß Fig. 33,
- Fig. 40: ein Zuschnitt für einen Kragen der Packung gemäß Fig. 33,
- Fig. 41: einen Horizontalschnitt entlang Schnittlinie XLI - XLI in Fig. 33,
- Fig. 42: einen weiteren Horizontalschnitt entlang Schnittlinie XLII - XLII in Fig. 33,
- Fig. 43: ein zehntes Ausführungsbeispiel einer erfindungsgemäßen Packung für Zigaretten in einer Darstellung gemäß Fig. 1,
- Fig. 44: die Packung gemäß Fig. 43 mit geöffnetem Deckel,
- Fig. 45: die Packung gemäß Fig. 43 in einer Frontansicht,
- Fig. 46: die Packung gemäß Fig. 43 in einer Seitenansicht,
- Fig. 47: die Packung gemäß Fig. 43 in einer Rückansicht,
- Fig. 48: einen Zuschnitt für die Herstellung der Packung gemäß Fig. 43, und
- Fig. 49: ein Zuschnitt für einen Kragen der Packung gemäß Fig. 43.

Die Erfindung wird nachfolgend anhand der Herstellung von Packungen 10 für Zigaretten exemplarisch erläutert. Bei den Packungen 10 handelt es sich um Varianten des Packungstyps Hinge-Lid. Entsprechend weisen die Packungen 10 ein (unteres) Schachtelteil 11 und einen (oberen) Deckel 12 auf. Entsprechend des Packungstyps ist der Deckel 12 schwenkbar am Schachtelteil 11 angeordnet, nämlich im Bereich eines Liniengelenks 34, das quer zu einer gedachten aufrechten Hauptachse der Packung 10 verläuft.

Weiterer Bestandteil der Packung ist ein Kragen 13, der im Schachtelteil 11 angeordnet ist und aus diesem herausragt. Der Kragen 13 dient in üblicherweise zur Stabilisierung der Schließstellung des Deckels 12. Bei geschlossenem Deckel (z.B. Fig. 1) liegen Deckel 12 und Schachtelteil 11 mit jeweiligen Schließkanten 14, 15 aneinander an.

Das Schachtelteil 11 ist im Wesentlichen becherförmig ausgebildet, zur Aufnahme eines Packungsinhalts 28, im vorliegenden Fall einer Zigarettengruppe. Die Zigarettengruppe kann in üblicher Weise von einer Innenumhüllung beispielsweise aus Stanniol umgeben sein, die um die Zigarettengruppe herumgefaltet ist.

Die Packung 10 verfügt über aufrechte Seitenwände, die über Faltlinien miteinander verbunden sind. Die Seitenwände verlaufen in jeweiligen Ebenen, die jeweils parallel zur gedachten aufrechten Hauptachse der Packung ausgerichtet sind. Zu den Seitenwänden zählen folgende Packungswände:
- eine großflächige Vorderwand 16, gebildet aus Deckel-Vorderwand 17 und Schachtel-Vorderwand 18,
- eine der Vorderwand 16 gegenüberliegende großflächige Rückwand 19, gebildet aus Deckel-Rückwand 20 und Schachtel-Rückwand 21,
- gegenüberliegende Schmalseitenwände 22, 23 zur Verbindung der Vorderwand 16 und der Rückwand 19, gebildet aus Deckel-Schmalseitenwänden 24 und Schachtel-Schmalseitenwänden 25,
- eine (unterseitige) Bodenwand 26 am Schachtelteil 11, und
- eine (oberseitige) Deckelwand 27 am Deckel 12.

Je nach Querschnittsform der Packung 10 können die Schmalseitenwände 22, 23 aus mehreren Teilseitenwänden ausgebildet sein. Im ersten Ausführungsbeispiel gemäß Fig. 1 bis 12 verfügt die Packung 10 über Schmalseitenwände 22, 23, die jeweils durch fünf Teilseitenwände 29, 30, 31, 32, 33 gebildet werden.

Ein Zuschnitt 35 zur Herstellung der Packung 10 ist in Fig. 6 gezeigt. Der Zuschnitt 35 kann aus einem üblichen Verpackungsmaterial bestehen, beispielsweise dünnen Karton. Mittig des Zuschnitts sind aufeinander folgend Schachtel-Vorderwand 18, Bodenwand 26, Schachtel-Rückwand 21, Deckel-Rückwand 20, Deckelwand 27 und Deckel-Vorderwand 17 sowie ein Deckel-Innenlappen 36 angeordnet. Diese Wände sind durch in den Querfaltlinien 37 miteinander verbunden. Seitlich neben der Schachtel-Vorderwand 18 sind zu beiden Seiten Schachtel-Seitenlappen 39, 40, 41 zur Bildung der Teilseitenwände 29 .. 33 des Schachtelteils 11 angeordnet, die untereinander durch Längsfaltlinien 38 verbunden sind. Die Teilseitenwand 31 wird im Bereich des Schachtelteils 11 durch überlappende Anordnung der beiden Schachtel-Seitenlappen 41 gebildet. Weitere Schachtel-Seitenlappen 38 .. 41 sind beiderseits der Schachtel-Rückwand 21 angeordnet. Seitlich der Deckel-Rückwand 20 befinden sich entsprechende Deckel-Seitenlappen 42, 43, 44, wie auch beiderseits der Deckel-Vorderwand 17. Ferner finden sich Boden-Ecklappen 45 und Deckel-Ecklappen 46, die einerseits an den äußeren Schachtel-Seitenlappen 41 benachbart zur Bodenwand 26 und andererseits an den äußeren Deckel-Seitenlappen 44 benachbart zur Deckelwand 27 angeordnet sind.

Ein Kragen-Zuschnitt 47 ist an die Gestalt der Packung angepasst, sodass er sich im Bereich der Schachtel-Vorderwand 18 und der Teilseitenwände 29 .. 33 erstreckt. Insofern sind im Kragen-Zuschnitt 47 entsprechende Längsfaltlinien 38 vorgesehen. Weiterhin weist der Kragen-Zuschnitt 47 eine oberseitige Vertiefung 48 auf.

Die Herstellung der Packung 10 erfolgt in herkömmlicher Art und Weise auf einer nicht gezeigten Verpackungsmaschine für Hinge-Lid-Packungen, wobei der Zuschnitt 35 entlang der (Längs- und Quer-) Faltlinien 37, 38 gefaltet wird.

Die Besonderheit der Packung 10 besteht in der Ausbildung von sogenannten Zwischenflächen 49 an den Seitenwänden des Schachtelteils 11. Im Bereich der Zwischenfläche 49 weicht der Verlauf der Seitenwände vom üblichen Verlauf außerhalb des Bereiches der Zwischenfläche 49 ab. Auf diese Weise ergibt sich eine charakteristische Gestalt der Packung 10.

Im Ausführungsbeispiel gemäß Fig. 1 bis 12 sind insgesamt vier Zwischenflächen 49 vorgesehen, die an den Teilseitenwänden 29, 30 und 31, 32 ausgebildet sind und zwar an beiden Schmalseitenwänden 22, 23. Die Zwischenflächen 49 sind übereinstimmend so angeordnet, dass sie sich über Bereiche zweier benachbarter Seitenwände der Packung 10 erstrecken. Die Zwischenflächen 49 sind weiterhin so angeordnet, dass sie sich über eine Gerade hinweg erstrecken, entlang der die Längsfaltlinie 38 an den benachbarten Seitenwänden verlaufen, wobei die Längsfaltlinie 38 im Bereich der Zwischenfläche 49 unterbrochen ist. Die Längsfaltlinie 38 geht im Bereich der Zwischenfläche 49 in eine Übergangslinie 50 über, die entlang des Umfangs der Zwischenfläche 49 verläuft.

Die Kontur der Zwischenfläche 49 im ersten Ausführungsbeispiel entspricht einer Raute, wobei ein oberes Ende bzw. eine obere Spitze der Raute auf einem oberen Ende 52 der Längsfaltlinie 38 zwischen den Seitenwänden liegt. Ein unteres Ende bzw. eine untere Spitze der Raute liegt auf einem unteren Ende 51 der Längsfaltlinie 38.

Seitliche Ecken 56 der Raute liegen auf der Längsfaltlinie 38 zur benachbarten Teilseitenwand 31 und auf der Längsfaltlinie 38 zur Schachtel-Vorderwand 18.

Im Ergebnis liegen damit die oberen und unteren Eckpunkte bzw. Enden der Zwischenfläche 49 auf dem Schnittpunkt von drei Schwächungslinien, nämlich der Faltlinie 38, sowie zwei Übergangslinien 50. Auch die seitlichen Ecken 56 liegen im Schnittpunkt von drei Schwächungslinien, nämlich wiederum der Faltlinie 38 und zwei Übergangslinien 50. Für die Herstellung der Packung 10 ist dies von Vorteil, weil die Schwächungslinien nicht unterbrochen sind.

Die Zwischenflächen 49 sind jeweils mit Abstand zur Querfaltlinie 37 zur Bodenwand 26 und zur Schließkante 15 des Schachtelteils 11 angeordnet, wobei die Zwischenflächen 49 jeweils die gleiche Höhe aufweisen und mittig zwischen der Querfaltlinie 37 im Übergang zur Bodenwand 26 und der Schließkante 15 des Schachtelteils 11 positioniert sind.

Wegen des schrägen Verlaufs der Schließkante 15 im Bereich den Seitenwände 22, 23 sind die Zwischenflächen 49 an den Teilseitenwänden 32, 33 mit einem größeren Abstand von der Querfaltlinie 37 zur Bodenwand 26 angeordnet als die Zwischenflächen 49 an den Teilseitenwänden 29, 30.

Die Zwischenflächen 49 sind ausschließlich im Bereich des Schachtelteils 11 angeordnet, wohingegen am Deckel 12 keine Zwischenflächen 49 ausgebildet sind.

Entlang der Kontur der Zwischenflächen 49 ist im Material des Zuschnitts 35 ein Einschnitt 53 als Materialschwächung vorgesehen. Die Materialschwächung bzw. der Einschnitt 53 verläuft vorzugsweise durchgehend entlang der Kontur der Zwischenfläche 49. Die Materialschwächung entlang der Übergangslinien 50 der Zwischenfläche 49 erlaubt eine leichtere Verformung des Zuschnitts 35 und damit den abweichenden Verlauf zu den jeweiligen Seitenwänden. Die Materialschwächung verläuft auf der zum Packungsinhalt 28 hin weisenden Innenseite des Zuschnitts 35.

Der genaue Verlauf im Bereich der Zwischenfläche 49 ergibt sich aus der Kontur derselben und der Anordnung an den Seitenwänden. Im vorliegenden Fall erläuft die Zwischenfläche 49 gekrümmt und winklig zu den jeweiligen Seitenwänden (Fig. 9 und 10).

Die Tiefe des Einschnitts 53 bzw. der Ritzung beträgt zwischen 1/3 und 2/3 der Dicke des Zuschnitts 35.

Im vorliegenden Fall sind auch einige der Längsfaltlinien 38 durch Einschnitte 53 ausgebildet, nämlich zumindest die Längsfaltlinien 38 zwischen den schmalen Teilseitenwänden 29 .. 33 sowie zwischen den Teilseitenwänden 29 .. 33 und der angrenzenden Vorderwand 16 bzw. Rückwand 19.

Die Querfaltlinien 37 sind als eingeprägte Rillungen 54 ausgebildet. Auch die übrigen Längsfaltlinien 38 können als derartige Rillungen 54 ausgebildet sein.

Eine weitere Besonderheit besteht darin, dass die benachbarten Seitenwände unter einem bestimmten Winkel 55 angeordnet sind. Der Winkel 55 zwischen den beiden Teilseitenwänden 29, 30 bzw. 32, 33 beträgt wenigstens 135°, wobei der Winkel 55 außerhalb des Bereich der Zwischenfläche 49 bestimmt wird und zwar auf der zum Packungsinhalt 29 weisenden Seite (Innenwinkel).

Aufgrund der Ausbildung der Materialschwächung als (einfache) Einschnitte 53 wird der Zuschnitt 35 beim Falten des Zuschnitts 35 im Bereich der Materialschwächung gequetscht.

Nachfolgend werden Varianten und Alternativen zum ersten Ausführungsbeispiel oder einem der anderen Ausführungsbeispiele beschrieben, wobei jeweils nur die Unterschiede zum Ausführungsbeispiel beschrieben werden, auf das Bezug genommen wird. Soweit nicht anderweitig beschrieben, entspricht die jeweilige Packung dem Ausführungsbeispiel auf das Bezug genommen wird.

Ein zweites Ausführungsbeispiel einer Packung 10 ist in Fig. 13 bis 22 gezeigt. Das zweite Ausführungsbeispiel unterscheidet sich vom ersten Ausführungsbeispiel hinsichtlich der Lage der Zwischenfläche 49 und der Gestalt der Schmalseitenwände 22, 23.

Bei der Packung 10 handelt es sich um eine Packung 10 des Typs Oktagonalpackung, d.h. der Querschnitt der Packung 10 ist achteckig. Hierzu sind die Schmalseitenwände 22, 23 zur Verbindung der Vorderwand 16 und der Rückwand 19 durch drei Teilseitenwände 30, 31, 32 gebildet, die im Grundriss winklig zueinander angeordnet sind.

Die Zwischenflächen 49 sind im zweiten Ausführungsbeispiel an der Schachtel-Vorderwand 18 und den benachbarten Teilseitenwänden 30 angeordnet, sodass sie sich über die gedachte Gerade - in der sich die Längsfaltlinien 38 zwischen diesen beiden Seitenwänden erstrecken - hinweg erstreckt. Die Anzahl und Anordnung der Zwischenflächen 49 ist im Übrigen wie im ersten Ausführungsbeispiel, wobei jedoch die seitlichen Enden bzw. Ecken 56 der rautenförmigen Kontur nicht auf benachbarten Längsfaltlinien 38 liegen, sondern mit Abstand von diesen.

Die Längsfaltlinien 38 können bei diesem Ausführungsbeispiel wegen der größeren Breite der Seitenwände auch als Rillungen 54 gebildet sein, statt durch Einschnitte 53.

Fig. 3 zeigt ein drittes Ausführungsbeispiel, dass sich von dem ersten Ausführungsbeispiel nur durch die Gestalt der Zwischenflächen 49 unterscheidet.

Die Zwischenflächen 49 haben eine linsenförmige Gestalt, wobei ein oberes Ende 52 und ein unteres Ende 51 wie im ersten Ausführungsbeispiel auf den Längsfaltlinien 38 liegen. Seitlich erstreckt sich die gekrümmte Kontur der Übergangslinien 50 der Zwischenflächen 49 jeweils bis zu benachbarten Längsfaltlinien 38 im Übergang zu seitlichen benachbarten Seitenwänden.

Fig. 24 bis 26 zeigen ein viertes Ausführungsbeispiel in Form einer Packung 10 mit Rundkanten 57. Typisch für die Packungsform ist die abgerundete Gestalt der aufrechten Packungskanten zwischen Vorderwand 16 bzw. Rückwand 19 und den Schmalseitenwänden 22, 23.

Die Zwischenflächen 49 sind jeweils im Bereich einer Rundkante 57 angeordnet, die als Teilseitenwand 30 einen Übergang zwischen der Vorderwand 16 und den Schmalseitenwänden 22, 23 sowie als Teilseitenwand 32 einen Übergang zwischen der Rückwand 19 und den Schmalseitenwänden 22, 23 herstellt.

Die Teilseitenwände 30, 32 sind wie bei Rundkantenpackungen üblich aus einer Vielzahl von beispielsweise acht schmalen Segmenten 58 gebildet, die durch Längsfaltlinien 38 miteinander verbunden sind. Im Unterschied zu den bisherigen Ausführungsbeispielen sind die Segmente 58 untereinander nicht durch Längsfaltlinien 38 mit Einschnitten 53 getrennt. Nur die äußeren Längsfaltlinien 38 im Übergang zur Vorderwand 18 und den Schmalseitenwänden 22, 23 weisen diese Einschnitte 53 auf.

Die benachbarten Segmente 58 sind jeweils wie bei den anderen Ausführungsbeispielen in einem Winkel von ≥ 135° angeordnet.

Die Zwischenflächen 49 erstrecken sich jeweils über die volle Breite der Rundkanten 57, also über mehrere Segmente 58 hinweg, wobei das untere Ende 51 und das obere Ende 52 der Raute wiederum auf einer Längsfaltlinie 38 liegt. Die seitlichen Ecken der Raute liegen auf den Längsfaltlinien 38 im Übergang zu Vorderwand 18 und der Teilseitenwand 31, die Einschnitte 53 aufweisen.

Ein fünftes Ausführungsbeispiel ist in Fig. 27 und 28 gezeigt, nämlich in Form einer Packung 10 mit Schrägkanten 59.

Die Schrägkanten 59 sind an den gleichen Packungskanten ausgebildet wie die Rundkanten 57 im vorhergehenden Ausführungsbeispiel. Die vier Zwischenflächen 49 sind wie im zweiten Ausführungsbeispiel angeordnet, also im Übergang zwischen Vorderseite 16 sowie Rückseite 19 und jeweils Schmalseitenwänden 22, 23. Jedoch sind die Teilseitenwände 30, 32 im Bereich der Schrägkanten 59 schmaler ausgebildet als im zweiten Ausführungsbeispiel.

Eine weitere Variante ist als sechstes Ausführungsbeispiel in Fig. 29 gezeigt. Die Besonderheit besteht darin, dass zwei Packungskanten im Bereich der Rückwand 19 als rechtwinklige Packungskanten ausgebildet sind, wohingegen zwei Packungskanten benachbart der Vorderwand 16 in besonderer Weise ausgebildet sind, nämlich einerseits als Rundkante 57 wie im vierten Ausführungsbeispiel und andererseits als Schrägkante 59 wie im fünften Ausführungsbeispiel.

Zwischenflächen 49 sind jeweils im Bereich der Rundkante 57 und der Schrägkante 59 angeordnet und wie vorstehend beschrieben ausgebildet. Im Bereich der rechtwinkligen Packungskanten beiderseits der Rückwand 19 sind keine Zwischenflächen 49 ausgebildet.

Ein siebtes Ausführungsbeispiel findet sich in Fig. 30 und 31 als Abwandlung des ersten Ausführungsbeispiels gemäß Fig. 1 bis 12. Der Unterschied besteht darin, dass mehrere Zwischenflächen 49 übereinander an benachbarten Seitenwänden ausgebildet sind.

Die Zwischenflächen 49 sind mit (gleichmäßigem Abstand) zueinander positioniert, sodass zwischen übereinander angeordneten Zwischenflächen sich ein Stück Längsfaltlinie 38 erstreckt. Ein weiterer Unterschied besteht darin, dass auch am Deckel 12 eine Zwischenfläche 49 ausgebildet ist.

Eine Abwandlung der vorstehend beschriebenen Packung 10 findet sich in Fig. 32 als achtes Ausführungsbeispiel. Dieses unterscheidet sich von der Packung 10 gemäß Fig. 30 dadurch, dass die Kontur der Zwischenflächen 49 nicht zu gemeinsamen seitlichen Enden 56 verläuft, sondern die seitlichen Enden 56 sind zwar auf der Längsfaltlinie 38 angeordnet, jedoch mit vertikalem Abstand zueinander, sodass die Zwischenflächen 49 eine sechseckige Gestalt aufweisen.

Ein neuntes Ausführungsbeispiel ist in Fig. 33 bis 42 als Abwandlung des ersten Ausführungsbeispiels gemäß Fig. 1 bis 12 gezeigt. Eine Besonderheit der gezeigten Packung 10 bzw. des entsprechenden Zuschnitts 35 ist darin zu sehen, dass die Schachtel-Vorderwand 18 keine rechteckige Gestalt aufweist, sondern durch schräg verlaufende Längsfaltlinien 38 begrenzt wird.

Weiterhin erstrecken sich die vier Zwischenflächen 49 von der Querfaltlinie 37 im Übergang zur Bodenwand 26 bis zur Schließkante 15 des Schachtelteils 11, also über die gesamte jeweilige Höhe desselben. Entsprechend des schräg gerichteten Verlaufs der Schließkante 15 ergibt sich damit eine größere Höhe der Zwischenflächen 49 benachbart der Rückwand 19 im Vergleich zu den Zwischenflächen 49 benachbart zur Vorderwand 16.

Im Vergleich mit dem ersten Ausführungsbeispiel ist weist die Deckel-Vorderwand 17 eine geringere Breite auf, wohingegen die Teilseitenwände 29 verbreitert sind. Die Schachtel-Vorderwand 18 wird ausgehend von der Schließkante 15 beiderseits durch divergierende Längsfaltlinien 38 begrenzt, die etwa ab der halben Höhe der Schachtel-Vorderwand 18 konvergierend zur Querfaltlinie 37 im Übergang zur Bodenwand 26 verlaufen. Dort weist die Schachtel-Vorderwand 18 die gleiche Breite auf, wie im Bereich der oberen Schließkante 15.

Durch die schräg gerichtete Längsfaltlinie 38 zwischen Packungs-Vorderwand 16 und den benachbarten Teilseitenwänden 29, 33 ergibt sich für diese Seitenwände eine entsprechend andere Form mit einer abgeknickten Längsfaltlinie 38. Zudem sind nicht nur die Zwischenflächen 49 abweichend von dem Verlauf der jeweiligen Seitenwände ausgebildet, sondern auch die jeweils etwa dreieckigen Abschnitte der Teilseitenwand 29, 33 außerhalb der Zwischenfläche 49.

Die Zwischenflächen 49 liegen mit ihren seitlichen Ecken 56 auf den abgeknickten Längsfaltlinien 38, nämlich auf halber Höhe der Schachtel-Vorderwand 18 im Knickpunkt der Längsfaltlinien 38.

Der Deckel 12 der Packung 10 weist wie beim ersten Ausführungsbeispiel keine Zwischenflächen 49 auf, sondern entsprechend der Form des Schachtelteils 11 lediglich eine schmalere Deckel-Vorderwand 17 und Deckel-Rückwand 20 sowie breitere Teilseitenwände 29, 33.

Sowohl die Kontur der Zwischenflächen 49 als auch die Längsfaltlinien 38 sind gemäß Fig. 41 und 42 durch Einschnitte 53 begrenzt. Die Winkel zwischen den benachbarten Seitenwänden betragen wie bei allen Ausführungsbeispielen 135° oder mehr.

Ein zehntes Ausführungsbeispiel ist in Fig. 43 bis 49 gezeigt. Bei der dort gezeigten Packung 10 handelt es sich um Unterschied zu den Packungen 10 der vorhergehen Ausführungsbeispiele um eine Rechteckpackung, also eine Packung 10 mit rechteckigem Querschnitt. Entsprechend weist die Packung 10 keine Teilseitenwände auf. Auch bei dieser Packung 10 ist eine Zwischenfläche 49 gebildet, nämlich beidseitig im Bereich der Faltlinien 38 zwischen Schachtel-Vorderwand 18 und beiden angrenzenden Schachtel-Schmalseitenwänden 25.

Die Zwischenflächen 49 erstrecken sich über die gesamte Höhe der Schachtel-Schmalseitenwände 25.

Die Konturen der Übergangslinien 50 sind bogenförmig ausgebildet und besteht jeweils aus zwei gegenläufig geschwungenen Bogenabschnitten. Die Bogenabschnitte jeder Übergangslinie 50 weisen eine unterschiedliche Länge auf, wodurch eine charakteristische Form entsteht.

In Fig. 43 weist der obere Bogenabschnitt der im Bild linken Übergangslinie 50 eine geringere Länge auf als der untere Bogenabschnitt. Bei der im Bild rechten Übergangslinie 50 ist dies genau umgekehrt, wodurch eine eigentümliche und schwierig zu kopierende Form entsteht. Die andere Zwischenfläche 49 im Übergang zur anderen Schmalseitenwand 23 ist spiegelbildlich ausgebildet, sodass die Vorderwand 16 der Packung 10 ein harmonisches Erscheinungsbild aufweist (Fig. 45). Im Bereich der Faltlinien 38 der Rückwand 19 sind keine Zwischenflächen 49 ausgebildet.

Es versteht sich, dass im Rahmen der geschilderten Ausführungsbeispiele auch Kombinationen von einzelnen Merkmalen denkbar sind. So kann beispielsweise eine linsenförmige Zwischenfläche auch bei anderen Packungsformen zum Einsatz kommen und umgekehrt. Weiterhin können innerhalb derselben Packung 10 sowohl linsenförmige als auch rautenförmige Zwischenflächen 49 vorgesehen sein. Denkbar ist weiterhin, Zwischenflächen nur im Bereich der Vorderwand oder der Rückwand vorzusehen. Ebenfalls denkbar sind Vertiefungen nur benachbart zu einer Schmalseitenwand. Weiterhin ist es möglich Zwischenflächen auch am Deckel vorzusehen. Weiterhin kann die Kontur der Zwischenflächen 49 abweichen, beispielsweise aus Raute mit (konkav oder konvex) gekrümmten Übergangslinien 50. Ferner kann natürlich auch die Abmessungen der Zwischenfläche 49 variieren, wie die Ausführungsbeispiele zeigen.

Grundsätzlich kann es angezeigt sein die Zwischenflächen 49 so anzuordnen bzw. auszubilden, dass der horizontale Umfang der Packung 10 über die Höhe der Packung 10 so wenig wie möglich differiert. Bei stark schwankenden Umfangsmaßen kann es dazu kommen, dass die übliche Außenumhüllung - beispielsweise eine transparente Cellophanfolie - nicht glatt bzw. faltenfrei anliegt, selbst wenn durch Schrumpfung der Außenumhüllung ein gewisser Ausgleich von unterschiedlichen Umfangsmaßen erzielt werden kann. Es ist daher vorteilhaft, wenn die Zwischenflächen 49 so positioniert und/oder dimensioniert sind, dass die Umfangsmaße nicht zu stark schwanken. So kann die Größe und/oder Breite und/oder Position der Zwischenflächen 49 so gewählt werden, dass der Anteil der Zwischenflächen 49 am Umfangsmaß der Packung 10 über die Höhe der Packung 10 nur in geringem Maße differiert.

**Bezugszeichenliste**

| | | | |
|---|---|---|---|
| 10 | Packung | 40 | Schachtel-Seitenlappen |
| 11 | Schachtelteil | 41 | Schachtel-Seitenlappen |
| 12 | Deckel | 42 | Deckel-Seitenlappen |
| 13 | Kragen | 43 | Deckel-Seitenlappen |
| 14 | Schließkante (Deckel) | 44 | Deckel-Seitenlappen |
| 15 | Schließkante (Schachtelteil) | 45 | Boden-Ecklappen |
| 16 | Vorderwand | 46 | Deckel-Ecklappen |
| 17 | Deckel-Vorderwand | 47 | Kragen-Zuschnitt |
| 18 | Schachtel-Vorderwand | 48 | Vertiefung |
| 19 | Rückwand | 49 | Zwischenfläche |
| 20 | Deckel-Rückwand | 50 | Übergangslinie |
| 21 | Schachtel-Rückwand | 51 | unteres Ende |
| 22 | Schmalseitenwand | 52 | oberes Ende |
| 23 | Schmalseitenwand | 53 | Einschnitt |
| 24 | Deckel-Schmalseitenwand | 54 | Rillung |
| 25 | Schachtel-Schmalseitenwand | 55 | Winkel |
| 26 | Bodenwand | 56 | seitliche Ecke |
| 27 | Deckelwand | 57 | Rundkante |
| 28 | Packungsinhalt | 58 | Segment |
| 29 | Teilseitenwand | 59 | Schrägkante |
| 30 | Teilseitenwand | | |
| 31 | Teilseitenwand | | |
| 32 | Teilseitenwand | | |
| 33 | Teilseitenwand | | |
| 34 | Liniengelenk | | |
| 35 | Zuschnitt | | |
| 36 | Deckel-Innenlappen | | |
| 37 | Querfaltlinien | | |
| 38 | Längsfaltlinien | | |
| 39 | Schachtel-Seitenlappen | | |

## Patentansprüche

1. Packung für Zigaretten, wobei die Packung (10) ein becherförmiges Schachtelteil (11) zur Aufnahme eines Packungsinhalts (28), insbesondere einer Zigarettengruppe, aufweist und einen Deckel (12) zum Verschließen des Schachtelteils (11) sowie einen im Schachtelteil (11) angeordneten Kragen (13), und wobei die Packung (10) aufrechte Seitenwande, nämlich eine großflächige Vorderwand (16) und eine gegenüberliegende Rückwand (19) sowie die Vorderwand (16) und die Rückwand (19) verbindende Schmalseitenwände (22, 23), aufweist, und wobei die Seitenwände sich über Schachtelteil (11) und Deckelteil (12) erstrecken und durch aufrechte Faltlinien (38) miteinander verbunden sind, und wobei an zwei benachbarten Seitenwänden (29, 30; 31, 32; 18, 30; 21, 32) eine Zwischenfläche (49) gebildet ist, die sich zusammenhängend über Teile beider benachbarter Seitenwände (29, 30; 31, 32; 18, 30; 21, 32) erstreckt und welche die Faltlinie (38) zwischen den beiden benachbarten Seitenwänden (29, 30; 31, 32; 18, 30; 21, 32) unterbricht. und wobei die benachbarten Seitenwände (29, 30; 31, 32; 18, 30; 21, 32) im Bereich der Zwischenfläche (49) einen von der Ebene der jeweiligen Seitenwände außerhalb der Zwischenfläche (49) abweichenden Verlauf aufweisen, **dadurch gekennzeichnet, dass** die Zwischenfläche (49) durch eine im Material der Seitenwände (29, 30; 31, 32; 18, 30; 21, 32) angebrachte Schwächungslinie begrenzt ist, die, vorzugsweise durchgehend, entlang der Kontur der Zwischenfläche (49) verläuft, wobei die Schwächungslinie durch eine Ritzung und/oder Rillung gebildet ist, und dass die benachbarten Seitenwände (29, 30; 31, 32; 18, 30; 21, 32), welche die Zwischenfläche (49) aufweisen, außerhalb des Bereichs der Zwischenfläche (49) in einem Winkel von ≥ 135° angeordnet sind.

2. Packung nach Anspruch 1, **dadurch gekennzeichnet, dass** die Schwächungslinie an der zum Packungsinhalt (28) weisenden Innenseite der Seitenwände (29, 30; 31, 32; 18, 30; 21, 32) ausgebildet ist, wobei vorzugsweise die Schwächungslinie als Ritzung also als Einschnitt (53) ausgebildet ist, der eine Tiefe aufweist, die 1/3 bis 2/3 der Materialdicke der Seitenwand (29, 30; 31, 32; 18, 30; 21, 32) entspricht.

3. Packung nach Anspruch 1 oder einem der weiteren vorhergehenden Ansprüche, **dadurch gekennzeichnet, dass** die Seitenwände (29, 30; 31, 32; 18, 30; 21, 32) im Bereich der Zwischenfläche (49) einen gekrümmten Verlauf aufweisen.

4. Packung nach Anspruch 1 oder einem der weiteren vorhergehenden Ansprüche, **dadurch gekennzeichnet, dass** die Seitenwände (29, 30; 31, 32; 18, 30; 21, 32) im Bereich der Zwischenfläche (49) winklig zur Ebene der jeweiligen Seitenwand (29, 30; 31, 32; 18, 30; 21, 32) verlaufen.

5. Packung nach Anspruch 1, **dadurch gekennzeichnet, dass** die aufrechte Faltlinie (38) zwischen den benachbarten Seitenwänden (29, 30; 31, 32; 18, 30; 21, 32) durch entlang der Kontur der Zwischenfläche (49) verlaufende Schwächungslinien zwischen den Seitenwänden (29, 30; 31, 32; 18, 30; 21, 32) und der Zwischenfläche (49) fortgesetzt wird.

6. Packung nach Anspruch 5, **dadurch gekennzeichnet, dass** die Schwächungslinien ausgehend von einem unteren Ende (51) der Faltlinie (38) im Übergang zur Zwischenfläche (49) zunächst divergierend verlaufen und dann nach erreichen eines Punktes der maximalen Breite der Zwischenfläche (49) wieder konvergierend verlaufen zu einem oberen Ende (52) der Faltlinie (38) im Übergang zur Zwischenfläche (49).

7. Packung nach Anspruch 5, **dadurch gekennzeichnet, dass** die Kontur der Zwischenfläche (49) einem auf eine Spitze gestellten Viereck, insbesondere einer Raute entspricht, vorzugsweise derart, dass (obere und untere) Eckpunkte des Vierecks einerseits auf (oberen und unteren) Enden (51, 52) der Faltlinie (38) im Übergang zur Zwischenfläche (49) liegen und andererseits (seitliche) Eckpunkte (56) auf Faltlinien (38) im Übergang der benachbarten Seitenwände (29, 30; 31, 32; 18, 30; 21, 32) zu weiteren benachbarten Seitenwänden liegen.

8. Packung nach Anspruch 5, **dadurch gekennzeichnet, dass** die Zwischenfläche (49) eine linsenförmige Kontur aufweist, vorzugsweise derart, dass (obere und untere) Enden (51, 52) der Zwischenfläche (49) auf der Faltlinie (38) zwischen den benachbarten Seitenwänden (29, 30; 31, 32; 18, 30; 21, 32) liegen und dass die Zwischenfläche (49) sich seitlich bis zu Faltlinien (38) im Übergang der benachbarten Seitenwände (29, 30; 31, 32; 18, 30; 21, 32) zu weiteren benachbarten Seitenwänden erstreckt.

9. Packung nach Anspruch 1, **dadurch gekennzeichnet, dass** die Zwischenfläche (49) im Bereich des Schachtelteils (11) ausgebildet ist und der Deckel (12) keine Zwischenfläche (49) aufweist.

10. Packung nach Anspruch 1, **dadurch gekennzeichnet, dass** die Zwischenfläche (49) mit Abstand von der Unterseite und der Oberseite der Seitenwand (29, 30; 31, 32; 18, 30; 21, 32) ausgebildet ist, insbesondere mit Abstand zu einer Faltlinie (37) im Übergang zur Bodenwand (26) und mit Abstand zu einer Schließkante (15) des Schachtelteils (11).

11. Packung nach Anspruch 1, **dadurch gekennzeichnet, dass** die Packung (10) mehrere Zwischenflächen (49) an den gleichen benachbarten Seitenwänden (29, 30; 31, 32; 18, 30; 21, 32) und/oder verschiedenen benachbarten Seitenwänden (29, 30; 31, 32; 18, 30; 21, 32) aufweist, insbesondere derart, dass mehrere Zwischenflächen (49) übereinander an den gleichen benachbarten Seitenwänden (29, 30; 31, 32; 18, 30; 21, 32) angeordnet sind, vorzugsweise mit Abstand zueinander.

12. Packung nach Anspruch 1, **dadurch gekennzeichnet, dass** die Zwischenfläche (49) im Übergang von der Vorderwand (16) und/oder der Rückwand (19) der Packung (10) zu den Schmalseitenwänden (22, 23) angeordnet ist.

13. Packung nach Anspruch 1, **dadurch gekennzeichnet, dass** die Zwischenfläche (49) sich über mehrere benachbarte Seitenwände (29, 30; 31, 32; 18, 30; 21, 32) erstreckt, insbesondere über mehrere segmentartig angeordnete schmale Seitenwände (58) im Bereich einer abgerundeten Packungskante.

14. Packung nach Anspruch 1, **dadurch gekennzeichnet, dass** die Vorderwand (16) der Packung (10) schräg verlaufende, insbesondere abgewinkelte, Faltlinien (38) aufweist und dass sich an den an die Vorderwand (16) anschließenden Seitenwänden jeweils Zwischenflächen (49) ausgebildet sind, die sich seitlich bis an die schräg gerichteten Faltlinien (38) der Vorderwand (16) erstrecken.

15. Packung nach Anspruch 6, **dadurch gekennzeichnet, dass** die Kontur der Zwischenfläche (49) bzw. der Übergangslinien (50) bogenförmig ausgebildet ist, vorzugsweise dass jede Übergangslinie (50) mehrere, vorzugsweise zwei, gegenläufig geschwungene Bogenabschnitte aufweist, und vorzugsweise dass die Bogenabschnitte unterschiedliche Längen aufweisen.

## Claims

1. A pack for cigarettes, wherein the pack (10) has a cup-shaped box part (11) for accommodating pack contents (28), in particular a cigarette group, and a lid (12) for closing the box part (11) and also a collar (13) arranged in the box part (11), and wherein the pack (10) has upright side walls, namely a large-surface-area front wall (16) and an opposite rear wall (19) and also narrow-side walls (22, 23) connecting the front wall (16) and the rear wall (19), and wherein the side walls extend over the box part (11) and the lid part (12) and are connected together by upright folding lines (38), and wherein an intermediate surface (49) is formed at two adjacent side walls (29, 30; 31, 32; 18, 30; 21, 32), said intermediate surface (49) extending continuously over parts of the two adjacent side walls (29, 30; 31, 32; 18, 30; 21, 32) and interrupting the folding line (38) between the two adjacent side walls (29, 30; 31, 32; 18, 30; 21, 32), and wherein, in the region of the intermediate surface (49), the adjacent side walls (29, 30; 31, 32; 18, 30; 21, 32) have a course that deviates from the plane of the respective side walls outside the intermediate surface (49), **characterized in that** the intermediate surface (49) is bounded by a weakening line which is applied to the material of the side walls (29, 30; 31, 32; 18, 30; 21, 32), said weakening line running, preferably continuously, along the contour of the intermediate surface (49), wherein the weakening line is formed by a score and/or groove, and **in that** the adjacent side walls (29, 30; 31, 32; 18, 30; 21, 32), which have the intermediate surface (49), are arranged outside the region of the intermediate surface (49) at an angle of ≥ 135°.

2. The pack as claimed in claim 1, **characterized in that** the weakening line is formed on the inside, which is oriented toward the pack contents (28), of the side walls (29, 30; 31, 32; 18, 30; 21, 32), wherein preferably the weakening line is formed as a score, i.e. as an incision (53) which has a depth that corresponds to 1/3 to 2/3 of the material thickness of the side wall (29, 30; 31, 32; 18, 30; 21, 32).

3. The pack as claimed in claim 1 or one of the further preceding claims, **characterized in that** the side walls (29, 30; 31, 32; 18, 30; 21, 32) have a curved course in the region of the intermediate surface (49).

4. The pack as claimed in claim 1 or one of the further preceding claims, **characterized in that** the side walls (29, 30; 31, 32; 18, 30; 21, 32) run at an angle to the plane of the respective side wall (29, 30; 31, 32; 18, 30; 21, 32) in the region of the intermediate surface (49).

5. The pack as claimed in claim 1, **characterized in that** the upright folding line (38) between the adjacent side walls (29, 30; 31, 32; 18, 30; 21, 32) is continued between the side walls (29, 30; 31, 32; 18, 30; 21, 32) and the intermediate surface (49) by weakening lines that run along the contour of the intermediate surface (49).

6. The pack as claimed in claim 5, **characterized in that** the weakening lines, starting from a lower end (51) of the folding line (38) at the transition to the intermediate surface (49), first of all diverge and then, once the point of maximum width of the intermediate surface (49) has been reached, converge again to an upper end (52) of the folding line (38) at the transition to the intermediate surface (49).

7. The pack as claimed in claim 5, **characterized in that** the contour of the intermediate surface (49) corresponds to a square tipped onto one of its points, in particular a diamond, preferably such that the (upper and lower) corners of the square are located on the one hand at (upper and lower) ends (51, 52) of the folding line (38) at the transition to the intermediate surface (49) and on the other hand the (lateral) corners (56) are located on folding lines (38) at the transition of the adjacent side walls (29, 30; 31, 32; 18, 30; 21, 32) to further adjacent side walls.

8. The pack as claimed in claim 5, **characterized in that** the intermediate surface (49) has a lens-shaped contour, preferably such that the (upper and lower) ends (51, 52) of the intermediate surface (49) are located on the folding line (38) between the adjacent side walls (29, 30; 31, 32; 18, 30; 21, 32) and **in that** the intermediate surface (49) extends laterally as far as folding lines (38) at the transition of the adjacent side walls (29, 30; 31, 32; 18, 30; 21, 32) to further adjacent side walls.

9. The pack as claimed in claim 1, **characterized in that** the intermediate surface (49) is formed in the region of the box part (11) and the lid (12) has no intermediate surface (49).

10. The pack as claimed in claim 1, **characterized in that** the intermediate surface (49) is formed in a manner spaced apart from the underside and the top side of the side wall (29, 30; 31, 32; 18, 30; 21, 32), in particular spaced apart from a folding line (37) at the transition to the base wall (26) and spaced apart from a closure edge (15) of the box part (11).

11. The pack as claimed in claim 1, **characterized in that** the pack (10) has a plurality of intermediate surfaces (49) on the same adjacent side walls (29, 30; 31, 32; 18, 30; 21, 32) and/or different adjacent side walls (29, 30; 31, 32; 18, 30; 21, 32), in particular such that a plurality of intermediate surfaces (49) are arranged one above another on the same adjacent side walls (29, 30; 31, 32; 18, 30; 21, 32), preferably in a manner spaced apart from one another.

12. The pack as claimed in claim 1, **characterized in that** the intermediate surface (49) is arranged at the transition from the front wall (16) and/or the rear wall (19) of the pack (10) to the narrow-side walls (22, 23).

13. The pack as claimed in claim 1, **characterized in that** the intermediate surface (49) extends over a plurality of adjacent side walls (29, 30; 31, 32; 18, 30; 21, 32), in particular over a plurality of narrow side walls (58) arranged in a segment-like manner in the region of a rounded pack edge.

14. The pack as claimed in claim 1, **characterized in that** the front wall (16) of the pack (10) has oblique, in particular angled, folding lines (38) and **in that** in each case intermediate surfaces (49) are formed on the side walls adjoining the front wall (16), said intermediate surfaces (49) extending laterally as far as the oblique folding lines (38) of the front wall (16).

15. The pack as claimed in claim 6, **characterized in that** the contour of the intermediate surface (49) or of the transition lines (50) is arcuate, preferably **in that** each transition line (50) has a plurality of, preferably two, arcuate portions that are curved in opposite directions to one another, and preferably **in that** the arcuate portions have different lengths.

## Revendications

1. Paquet pour cigarettes, où le paquet (10) présente une partie d'étui (11) en forme de gobelet, laquelle est destinée à recevoir un contenu pour le paquet (28), en particulier d'un groupe de cigarettes, et qui présente un couvercle (12) en vue de fermer la partie de l'étui (11), ainsi qu'une collerette (13) disposée dans la partie de l'étui (11), et où le paquet (10) présente des parois latérales verticales, à savoir une paroi avant (16) de grande surface et une paroi arrière (19) lui étant opposée, ainsi que des parois latérales étroites (22, 23) qui relient la paroi avant (16) et la paroi arrière (19), et où les parois latérales s'étendent au-dessus de la partie de l'étui (11) et de la partie du couvercle (12) et sont reliées l'une à l'autre par l'intermédiaire de lignes de pliage (38) verticales, et où une surface intermédiaire (49) est formée au niveau de deux parois latérales (29, 30 ; 31, 32 ; 18, 30 ; 21, 32) adjacentes, laquelle surface intermédiaire (49) s'étend de façon continue sur des parties des deux parois latérales (29, 30 ; 31, 32 ; 18, 30 ; 21, 32) adjacentes et laquelle surface intermédiaire (49) interrompt la ligne de pliage (38) entre les deux parois latérales (29, 30 ; 31, 32 ; 18, 30 ; 21, 32) adjacentes, et où les parois latérales (29, 30 ; 31, 32 ; 18, 30 ; 21, 32) adjacentes présentent, dans la zone de la surface intermédiaire (49), un cheminement s'écartant du plan des parois latérales respectives à l'extérieur de la surface intermédiaire (49), **caractérisé en ce que** la surface intermédiaire (49) est délimitée par une ligne de faiblesse mise en place dans le matériau des parois latérales (29, 30 ; 31, 32 ; 18, 30 ; 21, 32), laquelle ligne de faiblesse se prolonge, de préférence en continu, le long du contour de la surface intermédiaire (49), où la ligne de faiblesse est formée par une prédécoupe et/ou une rainure, et **caractérisé en ce que** les parois latérales (29, 30 ; 31, 32 ; 18, 30 ; 21, 32) adjacentes, lesquelles présentent la surface intermédiaire (49), sont disposées dans un angle de ≥ 135°, à l'extérieur de la zone de la surface intermédiaire (49).

2. Paquet selon la revendication 1, **caractérisé en ce que** la ligne de faiblesse est conçue au niveau de la face intérieure, celle faisant face au contenu du paquet (28), des parois latérales (29, 30 ; 31, 32 ; 18, 30 ; 21, 32), où la ligne de faiblesse est conçue de préférence sous la forme d'une prédécoupe, c'est-à-dire plus précisément sous la forme d'une entaille (53), laquelle présente une profondeur qui correspond à une épaisseur de matériau comprise entre 1/3 et 2/3 de la paroi latérale (29, 30 ; 31, 32 ; 18, 30 ; 21, 32).

3. Paquet selon la revendication 1 ou selon l'une des autres revendications précédentes, **caractérisé en ce que** les parois latérales (29, 30 ; 31, 32 ; 18, 30 ; 21, 32) présentent un cheminement incurvé dans la zone de la surface intermédiaire (49).

4. Paquet selon la revendication 1 ou selon l'une des autres revendications précédentes, **caractérisé en ce que** dans la zone de la surface intermédiaire (49), les parois latérales (29, 30 ; 31, 32 ; 18, 30 ; 21, 32) se prolongent de manière angulaire par rapport au plan de la paroi latérale (29, 30 ; 31, 32 ; 18, 30 ; 21, 32) respective.

5. Paquet selon la revendication 1, **caractérisé en ce que** la ligne de pliage (38) verticale se poursuit entre les parois latérales (29, 30 ; 31, 32 ; 18, 30 ; 21, 32) adjacentes par l'intermédiaire de lignes de faiblesse qui se prolongent le long du contour de la surface intermédiaire (49) et qui se situent entre les parois latérales (29, 30 ; 31, 32 ; 18, 30 ; 21, 32) et la surface intermédiaire (49).

6. Paquet selon la revendication 5, **caractérisé en ce que** les lignes de faiblesse se prolongent dans un premier temps de manière divergente, en partant d'une extrémité (51) inférieure de la ligne de pliage (38) en réalisant la transition avec la surface intermédiaire (49), puis, après avoir atteint un point de la largeur maximale de la surface intermédiaire (49), se prolongent alors de nouveau, cette fois de manière convergente, vers une extrémité (52) supérieure de la ligne de pliage (38) qui réalise la transition avec la surface intermédiaire (49).

7. Paquet selon la revendication 5, **caractérisé en ce que** le contour de la surface intermédiaire (49) correspond à un quadrilatère, en particulier à un losange, placé sur un sommet, de préférence de telle sorte que les points d'angle (supérieurs et inférieurs) du quadrilatère reposent d'une part sur des extrémités (supérieures et inférieures) (51, 52) de la ligne de pliage (38) en réalisant la transition avec la surface intermédiaire (49) et des points d'angle (latéraux) (56) reposent d'autre part sur des lignes de pliage (38) en réalisant la transition des parois latérales (29, 30 ; 31, 32 ; 18, 30 ; 21, 32) adjacentes avec d'autres parois latérales adjacentes.

8. Paquet selon la revendication 5, **caractérisé en ce que** la surface intermédiaire (49) présente un contour lenticulaire, de préférence de telle sorte que les extrémités (supérieures et inférieures) (51, 52) de la surface intermédiaire (49) reposent sur la ligne de pliage (38) entre les parois latérales (29, 30 ; 31, 32 ; 18, 30 ; 21, 32) adjacentes et **caractérisé en ce que** la surface intermédiaire (49) s'étend latéralement jusqu'aux lignes de pliage (38) en réalisant la transition des parois latérales (29, 30 ; 31, 32 ; 18, 30 ; 21, 32) adjacentes avec d'autres parois latérales adjacentes.

9. Paquet selon la revendication 1, **caractérisé en ce que** la surface intermédiaire (49) est conçue dans la zone de la partie de l'étui (11) et **caractérisé en ce que** le couvercle (12) ne présente aucune surface intermédiaire (49).

10. Paquet selon la revendication 1, **caractérisé en ce que** la surface intermédiaire (49) est conçue en observant une distance par rapport à la partie inférieure et à la partie supérieure de la paroi latérale (29, 30 ; 31, 32 ; 18, 30 ; 21, 32), en particulier en observant une distance par rapport à une ligne de pliage (37) en réalisant la transition avec la paroi du fond (26) et en observant une distance par rapport à une bordure de fermeture (15) de la partie de l'étui (11).

11. Paquet selon la revendication 1, **caractérisé en ce que** le paquet (10) présente plusieurs surfaces intermédiaires (49) au niveau des mêmes parois latérales (29, 30 ; 31, 32 ; 18, 30 ; 21, 32) adjacentes et/ou différentes parois latérales (29, 30 ; 31, 32 ; 18, 30 ; 21, 32) adjacentes, en particulier de telle sorte que plusieurs surfaces intermédiaires (49) sont disposées l'une au-dessus de l'autre au niveau des mêmes parois latérales (29, 30 ; 31, 32 ; 18, 30 ; 21, 32) adjacentes, de préférence en observant une distance les unes par rapport aux autres.

12. Paquet selon la revendication 1, **caractérisé en ce que** la surface intermédiaire (49) est disposée en réalisant la transition depuis la paroi avant (16) et/ou la paroi arrière (19) du paquet (10) vers les parois latérales (22, 23) étroites.

13. Paquet selon la revendication 1, **caractérisé en ce que** la surface intermédiaire (49) s'étend sur plusieurs parois latérales (29, 30 ; 31, 32 ; 18, 30 ; 21, 32) adjacentes, en particulier sur plusieurs parois latérales (58) étroites, disposées par segments dans la zone d'une bordure arrondie du paquet.

14. Paquet selon la revendication 1, **caractérisé en ce que** la paroi avant (16) du paquet (10) présente des lignes de pliage (38) se prolongeant de manière inclinée, en particulier en formant un coude, et **caractérisé en ce que** des surfaces intermédiaires (49) sont respectivement conçues au niveau des parois latérales venant se raccorder à la paroi avant (16), lesquelles surfaces intermédiaires (49) s'étendent latéralement jusqu'aux lignes de pliage (38) de la paroi avant (16) dirigées obliquement.

15. Paquet selon la revendication 6, **caractérisé en ce que** le contour de la surface intermédiaire (49), respectivement des lignes de transition (50) est conçu en forme de coude, de préférence **caractérisé en ce que** chaque ligne de transition (50) présente plusieurs, de préférence deux, sections coudées dont les courbures sont en opposition, et de préférence **caractérisé en ce que** les sections coudées présentent des longueurs différentes.
